# EUROPÄISCHE PATENTSCHRIFT

(11) **EP 0 818 172 B1**
(45) Veröffentlichungstag und Bekanntmachung des Hinweises auf die Patenterteilung: **24.10.2001**
(21) Anmeldenummer: 97110860.0
(22) Anmeldetag: 01.07.1997
(51) Int. Cl.: A47K 3/04

(54) **Vorrichtung zur körperschallentkoppelten Fixierung der Ränder von Bade- und Duschwannen**
Device for structure-born noise absorbent fixing of the edges of bath and shower tubs
Dispositif pour fixer des bords de baignoire de manière à les isoler des vibrations transmises par la structure porteuse

(30) Priorität: 10.07.1996 DE 19627836
(43) Veröffentlichungstag der Anmeldung: 14.01.1998
(73) Patentinhaber: E. Missel GmbH & Co., D-70374 Stuttgart (DE)
(72) Erfinder:
(74) Vertreter: Schmidt, Christian, Dipl.-Phys.

(56) Entgegenhaltungen:
- EP-A- 0 513 720
- EP-A- 0 635 233
- DE-A- 2 419 253
- DE-C- 3 736 134
- US-A- 2 102 082

## Beschreibung

Die Erfindung betrifft eine Vorrichtung zur körperschallentkoppelten Fixierung der Ränder von Bade- und Duschwannen bezüglich einer Bauwerkswandung mit einem an der Wandung befestigbaren Befestigungselement, das eine Auflagefläche für den Wannenrand aufweist, einem ersten Dämmaterial, das zwischen der Wandung und dem Wannenrand angeordnet ist, einem zweiten Dämmaterial, das zwischen der Auflagefläche und dem Wannenrand angeordnet ist, und einer in dem Befestigungselement verschraubbaren Fixierschraube.

Eine solche Vorrichtung nach dem Oberbegriff des Anspruchs 1 ist beispielsweise aus der Patentschrift DE 37 36 134 C1 bekannt. Derartige Vorrichtungen bekannter Bauart, die auch als Wannen-Spannanker bezeichnet werden, ermöglichen zwar eine sichere Fixierung der Wannenränder, aber sie erfüllen die Forderung nach einer einwandfreien Körperschallentkopplung der jeweiligen Wanne bezüglich des Bauwerks nur in sehr unvollkommener Weise und mit relativ hohem Aufwand, d.h. mit einer komplizierten Konstruktion.

Die Druckschrift US 2 102 082 offenbart eine Vorrichtung zur Befestigung einer Badewanne an einer Wand, wobei der Wannenrand direkt in der Wand verschraubt wird. Eine solche Befestigung hat den Nachteil, daß der Körperschall aufgrund der direkten Verschraubung von der Wanne ungedämpft in die Wanne eingeleitet wird. Die Offenlegungsschrift EP 0 635 233 A2 beschreibt ein Spannelement zur körperschallentkoppelten Fixierung von Bade- und Duschwannen an einer Bauwerkswandung mit einer in der Wandung verschraubbaren Spannschraube, wobei zwischen der Wandung und der Außenseite des Wannenrands sowie zwischen der Spannvorrichtung und der Innenseite des Wannenrandes jeweils Dämmaterialschichten angeordnet sind. Dabei ist der Wannenrand in der vertikalen Richtung nur indirekt über die Spannkraft der Spannvorrichtung abgestützt.

Aus der Offenlegungsschrift DE 32 26 791 ist eine Wandklammer zur wandseitigen Befestigung und Unterstützung einer Bade- oder Duschwanne bekannt, wobei der Wannenrand auf einer quer zur Erstreckung der Wand verlaufenden Stützfläche eines Stützschenkels aufliegt und das Halteelement gegen den Wannenrand anliegt.

Die Druckschrift DE 24 19 253 A1 beschreibt eine Profilleiste aus Gummi, Kunststoff, Textil oder Kombinationen daraus zur schallisolierenden und abdichtenden Lagerung von Bade- oder Duschwannen.

Die Druckschrift EP O 513 720 A1 offenbart ein selbstklebendes Abdeck- und Dichtungsband, das zur abdichtenden Fixierung von Tür- oder Fensterrahmen verwendet werden kann.

Aufgabe der Erfindung ist es, eine Vorrichtung der eingangs genannten Art unter Gewährleistung eines einfachen Aufbaus und einer bei der Montage unproblematischen Handhabung so auszugestalten, daß die bestehenden Forderungen nach einfacher Herstellung und einwandfreier Körperschallentkopplung erfüllt werden.

Die Lösung dieser Aufgabe erfolgt durch die Merkmale des Anspruchs 1 und insbesondere dadurch, daß das vordere Ende der Fixierschraube zur Anlage an der Innenseite des Wannenrandes dient. Für eine akustische Entkopplung ist ferner zwischen dem Ende der Fixierschraube und der Innenseite des Wannenrandes ein drittes Dämmaterial vorgesehen. Da die Fixierschraube direkt in das Befestigungselement eingeschraubt ist und über das dritte Dämmaterial direkt auf den Wannenrand drückt, ist eine sehr einfache, jedoch effiziente Konstruktion geschaffen, die mit insgesamt nur zwei Bauteilen (Befestigungselement und Fixierschraube) auskommt.

Vorteilhafte Ausführungsformen der Erfindung sind in der Beschreibung, den Zeichnungen und den Unteransprüchen beschrieben.

So kann das Befestigungselement einen Anlageschenkel aufweisen, der zur Anlage an der Wandung bestimmt ist, sowie einen dazu versetzt angeordneten, jedoch im wesentlichen parallel verlaufenden Halteschenkel, in den die Fixierschraube eingeschraubt ist. Hierdurch ist ein sehr einfach ausgebildetes Befestigungselement geschaffen, das in der Herstellung kostengünstig ist.

Sofern das Befestigungselement im Querschnitt im wesentlichen S-förmig (oder auch Doppel-L-förmig) ausgebildet ist und der Anlageschenkel über einen waagrechten Mittelsteg einstückig mit dem Halteschenkel verbunden ist, wird bei montiertem Befestigungselement zwischen Wandung und Halteschenkel ein Zwischenraum geschaffen, in den der Wannenrand eingesetzt werden kann. Hierbei dient der Mittelsteg als Auflagefläche für den Wannenrand, wobei zwischen dieser Auflagefläche und dem Wannenrand das zweite Dämmaterial vorgesehen ist. Ein weiterer Vorteil eines derartig ausgebildeten Befestigungselementes ist, daß die Wanne gegen Verschiebung parallel zur Wandung gesichert werden kann, nachdem diese in das Befestigungselement "eingehängt" worden ist. Insbesondere beim einseitigen Wandanschluß von Bade- und Duschwanne kann es (wenn die anderen drei Wannenseiten noch nicht unterbaut oder untermauert sind) Montagesituationen geben, bei denen eine Verschiebung der Wanne parallel zur aufzustellenden Wand möglich ist. Durch das erfindungsgemäß ausgestaltete Befestigungselement läßt sich die Wanne aber auch problemlos in diesem in die vorgeschriebene Lage verschieben, sofern die Fixierschrauben noch nicht vollständig angezogen sind.

Nach einer weiteren vorteilhaften Ausbildung der erfindungsgemäßen Vorrichtung kann die Fixierschraube über ein Gewinde in dem Befestigungselement, vorzugsweise in dem Halteschenkel verschraubt sein. Diese Ausführungsform ist wiederum insofern vorteilhaft, als nur eine einzige Schraube (und keine Gegenmutter) erforderlich ist und da keine Halteklammern od.dgl. eingesetzt werden müssen, die ansonsten zusätzlich hergestellt und montiert werden müßten.

Nach einer weiteren vorteilhaften Ausführung der erfindungsgemäßen Vorrichten ist die Fixierschraube werkzeuglos spannbar und vorzugsweise eine von Hand bewegbare Rändel- bzw. Kordelschraube, eine Sterngriffschraube o.dgl.. Durch diese Ausführungsform ergibt sich einerseits der Vorteil, daß zum Befestigen der Fixierschraube kein Werkzeug erforderlich ist. Andererseits wird durch die Verwendung derartiger Schrauben nahezu vollkommen ausgeschlossen, daß die Fixierschraube zu fest angezogen wird, wie dies bei Verwendung von Werkzeugen der Fall sein kann. Somit gewährleisten diese von Hand bewegbaren Schrauben, daß die Wanne nur mit einer relativ geringen Kraft gegen die Wandung verspannt wird, wodurch sichergestellt ist, daß keine akustische Kopplung zwischen Wanne und Wandung bzw. zwischen Wanne und Befestigungselement durch zu festes Verspannen hergestellt wird. Mit üblichen Spannankern können zwar hohe Spannkräfte erzielt werden, jedoch werden körperschallentkoppelnde Wirkungen durch hohe Spannkräfte in der Regel vollständig ausgeschlossen oder zerstört. Derartig hohe Spannkräfte sind aber auch nicht erforderlich, da nach Aufstellung der Wanne eine zumindest einseitige, dem Raum zugewandte Unterbauung oder Untermauerung erfolgt, die in jedem Fall eine hohe Stabilität und Standsicherheit garantiert.

Die Fixierschraube kann oberhalb des zweiten Dämmaterials angeordnet sein, was eine kompakte Konstruktion ergibt. Auch können das erste und das zweite Dämmaterial einstückig miteinander verbunden sein. Der Halteschenkel des Befestigungselementes kann darüber hinaus einseitig oder beidseitig mit einem zusätzlichen Dämmaterial, beispielsweise in Form eines weichen Überzugs, versehen sein. Hierdurch wird einerseits eine zusätzliche akustische Entkopplung zwischen der Rändelschraube und dem Befestigungselement sowie andererseits zwischen dem Wannenrand und dem Befestigungselement sichergestellt.

Nach einer weiteren vorteilhaften Ausbildung der erfindungsgemäßen Vorrichtung kann das zweite Dämmaterial an seiner Oberseite mit einem Selbstklebeband versehen sein. Hierdurch ist sichergestellt, daß die Wanne nach Justierung ihrer Position nicht mehr in dem Befestigungselement verrutscht oder sich verschiebt, da der Wannenrand nach dem Einhängen in das Befestigungselement mit dem zweiten Dämmaterial verklebt, das ebenfalls an dem Befestigungselement fixiert ist.

Vorteilhaft ist es, wenn das dritte Dämmaterial, das am Ende der Fixierschraube befestigt ist, ein weichfederndes Element, beispielsweise aus Gummi, Elastomer oder Schaumstoff ist. Ein solches Element kann die Form eines Überwurfs, einer Scheibe od.dgl. besitzen und auf das Ende der Befestigungsschraube aufgesteckt, aufgeklebt oder an dem Ende geeignet befestigt sein, so daß kein Körperschalltransport von der Wanne an die Befestigungsschraube und von dort über die Schiene an die Wand erfolgen kann. Als erstes und zweites Dämmaterial können übliche, weichfedernde Dämmaterialien, Polsterlagen oder Schallschutzprofile aus Polyethylen, Kautschuk, Elastomer usw. verwendet werden.

Das Befestigungselement kann schienenartig ausgebildet sein und zur Befestigung an der Wandung mit mindestens vier Langlöchern versehen sein, die zueinander um 90° versetzt angeordnet sind. Diese Langlöcher können nachträglich in die Schiene gestanzt, gebohrt oder gefräst werden oder sind durch Vorfertigung bereits in der Schiene vorhanden. Hierdurch kann die Schiene an mindestens zwei Stellen mittels Wandschrauben an der Wand befestigt werden. Durch die Vielzahl von Befestigungslöchern ist dadurch bei Lochziegel- oder brüchigem Mauerwerk die Verwendung weiterer Befestigungsschrauben möglich. Andererseits kann die Schiene in horizontaler und vertikaler Richtung leicht justiert werden.

Nach einer weiteren Ausbildung der erfindungsgemäßen Vorrichtung kann das Befestigungselement schienenartig ausgebildet sein, wobei zwei Fixierschrauben jeweils am äußeren Rand der Schiene angeordnet sind. Eine solche Schiene, die bei Duschwannen beispielsweise 600 mm und bei Badewannen beispielsweise 1200 mm lang sein kann, läßt sich problemlos bei der Montage der Wanne einsetzen, da die beiden Befestigungsschrauben auf der linken und auf der rechten Wannenseite erreichbar und von Hand zu betätigen sind. Hierbei können die Befestigungsschrauben mit einem Abstand von ca. 1 cm bis 10 cm von der äußeren Schienenbegrenzung entfernt angeordnet sein.

Die erfindungsgemäße Vorrichtung kann auch beim zwei- und dreiseitigen Wandanschluß von Bade- und Duschwannen verwendet werden, wobei beispielsweise zunächst ein schienenartiges Befestigungselement an der Wandung festgeschraubt wird und anschließend die Wanne durch Stützfüße abgestützt wird, bis die Untermauerung bzw. ein Unterbau erfolgt ist. An der zweiten zur Verfügung stehenden Wand kann ein weiteres Befestigungselement angeordnet werden, das eine leichte Arretierung erlaubt. Hierbei muß das weitere Befestigungselement nicht schienenartig ausgebildet sein, sondern kann nur eine Befestigungsschraube aufweisen und aus einem relativ kurzen, beispielsweise 1 bis 10 cm langen Schienenstück bestehen. Für ein derartig kurzes Schienenstück kann ein lotrecht angeordnetes Langloch genügen, um die Wanne in die Waage zu bringen, zu halten und gegen Verschieben oder Verrücken zu sichern. Grundsätzlich kann bei Verwendung eines zweiten Befestigungselementes auf einen langen Stützfuß verzichtet werden.

Nachfolgend wird die vorliegende Erfindung rein beispielhaft anhand einer vorteilhaften Ausführungsform unter Bezugnahme auf die beigefügten Zeichnungen beschrieben. Es zeigen:
- Fig. 1: einen Querschnitt durch einen Wannenrand mit einer Seitenansicht der erfindungsgemäßen Vorrichtung; und
- Fig. 2: eine wandungsseitige Draufsicht auf eine erfindungsgemäße Vorrichtung, die als kurzes Schienenstück ausgebildet ist.

Fig. 1 zeigt die Befestigung einer Wanne 1 mit einem Wannenrand 2 an einer Wandung 3. Wie zu erkennen ist, ist der Wannenrand im wesentlichen U-förmig ausgebildet und besteht aus einem ersten horizontalen Abschnitt, der sich an den eigentlichen Wannenkörper anschließt, einem sich daran anschließenden vertikalen Abschnitt, der parallel zur Wandung 3 verläuft sowie aus einem dritten wiederum horizontal verlaufenden Abschnitt, der nach innen gebogen ist. Bei anderen Wannenausführungsformen entfällt der dritte, horizontale Abschnitt und der Wannenrand ist L-förmig. Die Auflage und Arretierung des Wannenrandes mit dem Befestigungselement sind aber grundsätzlich gleich der bereits beschriebenen Funktionen.

Die erfindungsgemäße Vorrichtung zur körperschallentkoppelten Fixierung des Wannenrandes weist ein Befestigungselement 4 auf, das einen parallel zur Wandung 3 verlaufenden Anlageschenkel 5, einen dazu versetzt angeordneten, jedoch ebenfalls parallel zur Wandung 3 und parallel zum Anlageschenkel 5 verlaufenden Halteschenkel 6 sowie einen waagrechten Mittelsteg 16 aufweist, der den Anlageschenkel 5 mit dem Halteschenkel 6 einstückig verbindet. Zwischen dem Mittelsteg 16 und den beiden Schenkeln ist also jeweils ein Winkel von 90° gebildet, so daß sich im Querschnitt die Form eines stilisierten S ergibt. Das Befestigungselement 4 ist mit Schrauben 8 an der Wandung 3 festgeschraubt, die durch Bohrungen in dem Anlageschenkel 5 geführt sind.

Die erfindungsgemäße Vorrichtung umfaßt ferner eine Fixierschraube 17, die über ein Gewinde 20 in dem Halteschenkel 6 verschraubt ist. Die Fixierschraube weist an ihrem vorderen Ende einen Rändelkopf 22 auf, kann also mit der Hand gespannt werden. Am entgegengesetzten Ende der Fixierschraube 17 ist als Dämmaterial ein weichfederndes Element 14 aus Gummi an der Fixierschraube befestigt und drückt gegen die Innenseite des vertikal verlaufenden Wannenrandes 2.

Für eine akustische Entkopplung zwischen Wanne 1 und Wandung 3 sind zwei weitere Dämmaterialien vorgesehen, nämlich ein wandseitiges Schallschutzprofil 10, das im Querschnitt L-förmig ausgebildet ist und das mit seinem einen Schenkel den Raum zwischen Wannenrand 2 und Wandung 3 ausfüllt, sowie eine Polsterlage 12, die sich zwischen dem Mittelsteg 16 des Befestigungselementes 4 und dem Wannenrand 2 befindet. Die Polsterlage 12 füllt dabei den Zwischenraum zwischen der Wandung 3 und dem Halteschenkel 6 aus.

Wie Fig. 1 zeigt, ist die Befestigungsschraube 17 oberhalb der Polsterlage 12 angeordnet und befindet sich an der Oberseite des Halteschenkels 6. Hierdurch kann die Polsterlage 12 relativ dick ausgebildet werden, wobei der Wannenrand 2 dennoch zwischen Fixierschraube 17 und Polsterlage 12 angeordnet werden kann. Der Halteschenkel 6 ist mit einem Überzug 11 aus Dämmaterial versehen, der einerseits die Fixierschraube 17 akustisch entkoppelt und der andererseits dafür sorgt, daß von der Stirnseite des Wannenrandes 2 kein Schall über das Befestigungselement 4 auf die Wandung 3 übertragen wird, falls die Stirnseite des Wannenrandes an dem Befestigungselement anstoßen sollte. Darüber hinaus ist auch eine zusätzliche Entkopplung zu der Polsterlage 12 geschaffen.

An der Oberseite der Polsterlage 12 ist ein doppelseitiges Selbstklebeband 18 vorgesehen, das zur zusätzlichen Fixierung der Wanne dient und zur Unterstützung des Fixierschraube ein Verschieben oder Verrutschen verhindert, nachdem die Wanne einmal justiert worden ist.

Fig. 2 zeigt eine Draufsicht von hinten auf ein Befestigungselement 4, das mit nur einer Befestigungsbohrung 24 versehen ist, die als vertikales Langloch ausgebildet ist und zur Befestigung des Befestigungselementes an der Wandung 3 dient.

Das Befestigungselement 4 kann jedoch auch eine wesentlich größere Länge besitzen. In diesem Fall sind zur Befestigung an der Wandung 3 mehrere Langlöcher vorgesehen, die zueinander um 90° versetzt angeordnet sind. In diesem Fall sind zwei Fixierschrauben 17 so an den Rändern des Befestigungselementes angeordnet, daß diese bei aufgesetzter Wanne von außen leicht festgezogen werden können. Das dargestellte Maß X kann also zwischen ca. 1 cm bei einem sehr kurzen Winkelstück und ca. 1 m bei einer Winkelschiene variieren.

## Patentansprüche

1. Vorrichtung zur körperschallentkoppelten Fixierung und Auflage der Ränder von Bade- und Duschwannen bezüglich einer Bauwerkswandung (3) mit einem an der Wandung (3) befestigbaren Befestigungselement (4), das eine Auflagefläche (7) für den Wannenrand (2) aufweist, einem ersten Dämmaterial (10), das zwischen der Wandung (3) und dem Wannenrand (2) angeordnet ist, einem zweiten Dämmaterial (12), das zwischen der Auflagefläche (7) und dem Wannenrand (2) angeordnet ist, und einer in dem Befestigungselement (4) verschraubbaren Fixierschraube (17),
**dadurch gekennzeichnet,**
**daß** das vordere Ende der Fixierschraube (17) zur Anlage an der Innenseite des Wannenrandes (2) dient, wobei am Ende der Fixierschraube (17) ein drittes Dämmaterial (14) befestigt ist.

2. Vorrichtung nach Anspruch 1,
**dadurch gekennzeichnet,**
**daß** das Befestigungselement (4) einen zur Anlage an der Wandung (3) bestimmten Anlageschenkel (5) und einen dazu versetzt angeordneten, jedoch im wesentlichen parallel verlaufenden Halteschenkel (6) aufweist.

3. Vorrichtung nach Anspruch 1 oder 2,
**dadurch gekennzeichnet,**
**daß** das Befestigungselement (4) im Querschnitt im wesentlichen S-förmig ausgebildet ist, wobei vorzugsweise der Anlagesschenkel (5) mit dem Halteschenkel (6) über einen waagrechten Mittelsteg (16) einstückig verbunden ist.

4. Vorrichtung nach einem der vorhergehenden Ansprüche,
**dadurch gekennzeichnet,**
**daß** die Fixierschraube (17) über ein Gewinde in dem Befestigungselement (4), vorzugsweise in dem Halteschenkel (6), verschraubt ist.

5. Vorrichtung nach einem der vorhergehenden Ansprüche,
**dadurch gekennzeichnet,**
**daß** die Fixierschraube (17) werkzeuglos spannbar und vorzugsweise eine Rändelschraube ist.

6. Vorrichtung nach einem der vorhergehenden Ansprüche,
**dadurch gekennzeichnet,**
**daß** die Fixierschraube (17) oberhalb des zweiten Dämmaterials (12) angeordnet ist.

7. Vorrichtung nach einem der vorhergehenden Ansprüche,
**dadurch gekennzeichnet,**
**daß** das erste und das zweite Dämmaterial (10, 12) einstückig miteinander verbunden sind.

8. Vorrichtung nach einem der vorhergehenden Ansprüche 2-7,
**dadurch gekennzeichnet,**
**daß** der Halteschenkel (6) vorzugsweise beidseitig mit einem zusätzlichen Dämmaterial (11) versehen ist.

9. Vorrichtung nach einem der vorhergehenden Ansprüche 2-8,
**dadurch gekennzeichnet,**
**daß** das zweite Dämmaterial (12) den Zwischenraum zwischen der Wandung (3) und dem Halteschenkel (6) ausfüllt.

10. Vorrichtung nach einem der vorhergehenden Ansprüche,
**dadurch gekennzeichnet,**
**daß** das zweite Dämmaterial (12) an seiner Oberseite mit einem Selbstklebeband (18) versehen ist.

11. Vorrichtung nach einem der vorhergehenden Ansprüche,
**dadurch gekennzeichnet,**
**daß** das dritte Dämmaterial ein weichfederndes Element (14) ist.

12. Vorrichtung nach einem der vorhergehenden Ansprüche,
**dadurch gekennzeichnet,**
**daß** das Befestigungselement (4) schienenartig ausgebildet ist und zur Befestigung an der Wandung (3) mit mindestens vier Langlöchern versehen ist, die zueinander um 90° versetzt angeordnet sind.

13. Vorrichtung nach einem der vorhergehenden Ansprüche,
**dadurch gekennzeichnet,**
**daß** das Befestigungselement (4) schienenartig ausgebildet ist und zwei Fixierschrauben (17) aufweist, die jeweils am äußeren Rand der Schiene angeordnet sind.

## Claims

1. Apparatus for the fixation and support of the rims of bath and shower tubs relative to a wall (3) of a construction in a manner decoupled from structure-borne noise comprising a fixing element (4), which is securable to the wall (3) and which has a support surface (7) for the rim (2) of the tub, a first insulating material (10) which is arranged between the wall (3) and the tub rim (2), a second insulating material (12) which is arranged between the support surface (7) and the tub rim (2), and a fixing screw (17), which can be screwed into the fixing element (4), **characterised in that** the front end of the fixing screw (17) serves for contact against the inner side of the tub rim (2), with a third insulating material (14) being secured to the end of the fixing screw (17).

2. Apparatus in accordance with claim 1, **characterised in that** the fixing element (4) has a contact limb (5) intended for contact against the wall (3) and a holding limb (6) arranged displaced relative to the contact limb (5) but extending at least substantially parallel thereto.

3. Apparatus in accordance with claim 1 or claim 2, **characterised in that** the fixing element (4) is substantially S-shaped in cross-section, wherein the contact limb (5) is preferably connected in one piece to the holding limb (6) via a horizontal central web (16.)

4. Apparatus in accordance with any one of the preceding claims, **characterised in that** the fixing screw (17) is screwed into the fixing element (4) via a thread, preferably in the holding limb (6).

5. Apparatus in accordance with any one of the preceding claims, **characterised in that** the fixing screw (17) can be tightened without tools and is preferably a knurled head screw.

6. Apparatus in accordance with any one of the preceding claims, **characterised in that** the fixing screw (17) is arranged above the second insulating material (12).

7. Apparatus in accordance with any one of the preceding claims **characterised in that** the first and second insulating materials (10, 12) are connected together in one piece.

8. Apparatus in accordance with any one of the preceding claims 2 - 7, **characterised in that** the holding limb (6) is preferably provided with additional insulating material (11) on both sides.

9. Apparatus in accordance with any one of the preceding claims 2-8, **characterised in that** the second insulating material (12) fills up an intermediate space between the wall (3) and the holding limb (6).

10. Apparatus in accordance with any one of the preceding claims **characterised in that** the second insulating material (12) is provided with a self-adhesive tape (18) at its upper side.

11. Apparatus in accordance with any one of the preceding claims **characterised in that** the third insulating material is a soft resilient element (14).

12. Apparatus in accordance with any one of the preceding claims **characterised in that** the fixing element (4) is of rail-like design and is provided with at least four elongate holes for the attachment to the wall, with the elongate holes being displaced at 90° to one another.

13. Apparatus in accordance with any one of the preceding claims **characterised in that** the fixing element (4) is of rail-like design and has two fixing screws (17) which are respectively arranged at the outer margin of the rail.

## Revendications

1. Dispositif destiné à la fixation et à l'appui des bords de baignoires et de bacs de douche de manière à les découpler de bruits de structure par rapport à une paroi (3) de bâtiment, comportant un élément de fixation (4) pouvant être fixé à la paroi (3) qui présente une surface d'appui (7) pour le bord (2) de la baignoire, un premier matériau isolant (10) qui est disposé entre la paroi (3) et le bord (2) de la baignoire, un deuxième matériau isolant (12) qui est disposé entre la surface d'appui (7) et le bord (2) de la baignoire, et une vis de fixation (17) pouvant être vissée dans l'élément de fixation (4),
**caractérisé en ce que** l'extrémité avant de la vis de fixation (17) sert à la mise en appui sur la face intérieure du bord (2) de la baignoire, un troisième matériau isolant (14) étant fixé sur l'extrémité de la vis de fixation (17).

2. Dispositif selon la revendication 1,
**caractérisé en ce que** l'élément de fixation (4) comporte une branche d'appui (5) destinée à la mise en appui contre la paroi (3), et une branche de retenue (6) décalée par rapport à celle-ci, qui s'y étend cependant de façon sensiblement parallèle.

3. Dispositif selon la revendication 1 ou 2,
**caractérisé en ce que**, en section transversale, l'élément de fixation (4) est réalisé sensiblement en forme de S, la branche d'appui (5) étant de préférence reliée d'un seul tenant à la branche de retenue (6) par l'intermédiaire d'une âme centrale horizontale (16).

4. Dispositif selon l'une quelconque des revendications précédentes,
**caractérisé en ce que** la vis de fixation (17) est vissée par l'intermédiaire d'un filetage dans l'élément de fixation (4), de préférence dans la branche de retenue (6).

5. Dispositif selon l'une quelconque des revendications précédentes,
**caractérisé en ce que** la vis de fixation (17) peut être serrée sans outil, et **en ce qu'**elle est de préférence une vis à tête moletée.

6. Dispositif selon l'une quelconque des revendications précédentes,
**caractérisé en ce que** la vis de fixation (17) est disposée au-dessus du deuxième matériau isolant (12).

7. Dispositif selon l'une quelconque des revendications précédentes,
**caractérisé en ce que** les premier et deuxième matériaux isolants (10, 12) sont reliés d'un seul tenant entre eux.

8. Dispositif selon l'une quelconque des revendications précédentes 2 à 7,
**caractérisé en ce que** la branche de retenue (6) est munie d'un matériau isolant supplémentaire (11), de préférence sur ses deux faces.

9. Dispositif selon l'une quelconque des revendications précédentes 2 à 8,
**caractérisé en ce que** le deuxième matériau isolant (12) comble l'espace intermédiaire situé entre la paroi (3) et la branche de retenue (6).

10. Dispositif selon l'une quelconque des revendications précédentes,
**caractérisé en ce que** le deuxième matériau isolant (12) est muni sur sa partie supérieure d'une bande auto-adhésive (18).

11. Dispositif selon l'une quelconque des revendications précédentes,
**caractérisé en ce que** le troisième matériau isolant est un élément (14) élastiquement souple.

12. Dispositif selon l'une quelconque des revendications précédentes,
**caractérisé en ce que** l'élément de fixation (4) est réalisé sous la forme d'un profilé, et **en ce qu'**il comporte pour la fixation à la paroi (3) au moins quatre trous oblongs qui sont disposés en étant décalés de 90° les uns par rapport aux autres.

13. Dispositif selon l'une quelconque des revendications précédentes,
**caractérisé en ce que** l'élément de fixation (4) est réalisé sous la forme d'un profilé, et comporte deux vis de fixation (17) qui sont respectivement disposées sur le bord extérieur du profilé.
